# EUROPÄISCHE PATENTSCHRIFT

(11) **EP 0 596 478 B1**
(45) Veröffentlichungstag und Bekanntmachung des Hinweises auf die Patenterteilung: **11.08.1999**
(21) Anmeldenummer: 93117828.9
(22) Anmeldetag: 03.11.1993
(51) Int. Cl.: E04H 6/24

(54) **Fahrzeugparkvorrichtung und Verfahren zu deren Betrieb**
Vehicle parking apparatus and method for its operation
Installation de parcage pour véhicules et procédé d'opération

(30) Priorität: 03.11.1992 CH 341092
(43) Veröffentlichungstag der Anmeldung: 11.05.1994
(73) Patentinhaber: SOTEFIN S.A., CH-8862 Schübelbach (CH)
(72) Erfinder: Bianca, Edoardo Giuseppe, CH-8702 Zollikon (CH)
(74) Vertreter: Manitz, Finsterwald & Partner

(56) Entgegenhaltungen:
- EP-A- 0 501 935
- DE-A- 3 823 585
- DE-U- 9 015 011
- GB-A- 946 854

## Beschreibung

Die Erfindung betrifft eine Fahrzeugparkvorrichtung mit wenigstens einer an in verschiedenen Stockwerken eines Parkhauses vorgesehene Parkboxen bringbaren Aufzugsplattform und ein Verfahren zu deren Betrieb gemäß den Oberbegriffen der Ansprüche 1 und 13, wie sie aus der EP-A-501 935 bekannt gewenden sind.

Derartige Parkvorrichtungen sind in verschiedenen Ausführungen bekannt (DE-PS 11 28 966, GB-PS 11 88 930, DE-AS 11 94 122, CH-PS 520 852, DE-OS 28 23 585). Sie weisen die folgenden Nachteile auf:
- Sie benötigen eine direkte Steuerung und sind auf eine Überwachung durch im Aufzug selbst stationiertes Personal angewiesen.
- Sie eignen sich nicht für eine computerisierte Außensteuerung.
- Sie sind sehr aufwendig gestaltet und haben daher keine Anwendung in der Praxis gefunden.
- Die Paletten-Rezyklierung ist nicht befriedigend gelöst.

Bei der Fahrzeugparkvorrichtung nach der EP 0 501 935 A1 übernehmen lediglich die Reibräder den Transport der Fahrzeugtragpalette, weshalb eine mit dem Stoßbalken zusammenwirkende Hilfsschiene an der Fahrzeugtragpalette an beiden Enden derselben um den Verschiebeweg des Stoßbalkens vorstehen muß. Dies erschwert die Handhabung der Fahrzeugtragpaletten.

Demgegenüber besteht die Aufgabe der Erfindung darin, eine Parkvorrichtung der eingangs genannten Gattung zu schaffen, welche für die Herstellung und den Betrieb einen geringen Aufwand erfordert und sich insbesondere beim Betrieb eines öffentlichen Parkhauses sowohl für die Anwendung einer zentralisierten und computerisierten Außensteuerung als auch für eine Selbstbedienung eignet.

Zur Lösung dieser Aufgabe sind die Merkmale des kennzeichnenden Teils des Patentanspruchs 1 vorgesehen. Erfindungsgemäß dient also die Verschiebung des Stoßbalkens nicht allein dem Zweck, ihn in eine für den Vorschub mittels der Reibräder günstige Position zu bringen, sondern auch dazu, unmittelbar beim Antrieb der Fahrzeugtragpalette in der einen oder anderen Richtung mitzuwirken. Auf diese Weise sind an den Enden der Fahrzeugtragpalette keine entsprechend dem Bewegungsspielraum des Stoßbalkens vorstehende Bauelemente erforderlich, mit denen die Reibräder zusammenwirken.

Durch die Rollenanordnung nach Anspruch 2 wird auch bei relativ dünner Radachse eine hohe Tragfähigkeit erzielt, was auch zu einer leichtgewichtigen Anordnung wesentlich beiträgt.

Besonders zweckmäßig ist die Ausbildung nach Anspruch 3, weil hierdurch die ausschließlich während des Vorgangs der Beladung und Entladung der Paletten die durch das Durchfahren der Vorder- bzw. Hinderräder des Fahrzeugs über die gesamte Länge der Rädertragbalken erzeugten Belastungsspitzen direkt durch die ortsfesten Stützrollen aufgefangen werden. Diese Belastungsspitzen wiederholen sich während der Parkierungsbewegungen und des Parkierens selbst nicht mehr, da die Radbelastungspunkte auf den Rädertragbalken unverändert in der unmittelbaren Nähe der Palettentragrollen verbleiben. Damit wird eine sonst notwendige erhebliche Verstärkung der Tragbalkenstruktur oder alternativ eine Vielzahl von Tragrollen an sämtlichen Paletten vermieden. Die damit erzielbare Material- und Herstellungskostenersparnis bei den erfindungsgemäßen Fahrzeugtragpaletten liegt gegenüber den Paletten der vorbekannten Parkvorrichtungen bei 50%, was bei normalerweise über 100 Paletten für jede einzelne Fahrzeugparkvorrichtung zu einer beträchtlichen Ersparnis führt. Da die Stützrollen nur in den Be- und Entladeräumen vorgesehen sind, ist der Aufwand für ihre Anordnung vergleichsweise gering.

Bei der Ausführungsform nach Anspruch 4 werden die Innenschenkel der umgekehrt U-förmigen Fahrbahnträger gleichzeitig als Antriebsflächen für den Angriff der Reibräder ausgenutzt.

Gemäß Anspruch 5 kann jedoch auch eine an sich bekannte zentrale Hilfsschiene gleicher Länge an den Fahrzeugtragpaletten für deren Transport vorgesehen sein. Im Gegensatz zu der Hilfsschiene nach der EP 0 501 935 A1 steht die Hilfsschiene gemäß der Erfindung an den Enden der Fahrzeugtragpalette äußerstenfalls geringfügig vor.

Die Ausbildung nach Anspruch 6 hat den Vorteil, daß der Antrieb der Fahrzeugtragpaletten während der Beschleunigungsphase den Andruck der Reibräder an die ihnen gegenüberliegenden Antriebsfläche während des Antriebs selbsttätig verstärkt, wobei sich die bei Bremsung und entgegengesetzter Fahrtrichtung ergebende Verminderung des Andrucks deswegen unproblematisch ist, weil in diesem Fall die Fahrzeugtragpaletten bereits beschleunigt worden sind, so daß sie nur noch bis zum Erreichen ihrer Endposition am Weiterfahren gehalten und gebremst werden müssen.

Besonders vorteilhafte Lagerungen des die Fahrzeugtragpaletten antreibenden und dieselben führenden Stoßbalkens entnimmt man den Ansprüchen 7 oder 8.

Für das Auswechseln von leeren und vollen Fahrzeugtragpaletten an den einzelnen Parkboxen ist die Ausbildung nach Anspruch 9 vorteilhaft. Sie vermeidet das Benützen von mindestens einem Parkplatz als Auswechselpufferstation mit den längeren Fahr- und Umschlagszeiten.

Die Anordnung von Führungsbalken nach Anspruch 10 gewährleistet, daß auch von Selbstparkern weitspurige Fahrzeuge bzw. ihre Räder störungs- und gefahrenlos auf die erfindungsgemäß schmalen, nur je den seitlichen Räder-Fahrbahnstreifen der aufzunehmenden Fahrzeuge entsprechenden Rädertragbalken innerhalb deren Außenkanten zwangsweise eingespurt und einwandfrei auf den Rädertragbalken abgestellt werden.

Dasselbe wird durch die Einrichtung gemäß Anspruch 11 in bezug auf die Einspurung insbesondere schmalspuriger Fahrzeuge durch die anhebbaren inneren Führungsbalken erreicht. Zudem decken die mit den Führungsbalken verbundenen Platten die ansonsten zwischen den Rädertragbalken der aufnahmebereiten Fahrzeugpalette bestehende Öffnung ab, so daß auch bei extremen Fahrfehlern der einfahrenden Fahrzeuglenker das Hereinfallen eines Rades in die innere Öffnung verhindert wird.

Die Be- oder Verhinderung des Wegfahrens der beladenen Palette durch zu feste Anlage eines Reifens an einem der zwangsweisen Einspurorgane wird gemäß Anspruch 10 und 11 dadurch vermieden, daß vor dem Wegfahren die äußeren Führungen freigegeben, und die inneren zurückgezogen werden. Auf diese Weise wird auch eine Überlastung bzw. Funktionsunfähigkeit des Reibradantriebes verhindert.

Damit die Fahrzeuge beim Auffahren auf die Fahrzeugtragpalette sicher angehalten werden, wenn sie ihre Sollposition erreicht haben, sind bevorzugt die Merkmale nach Anspruch 12 vorgesehen.

Die Erfindungsaufgabe wird auch durch die Merkmale des kennzeichnenden Teils des Anspruches 13 gelöst. Dadurch, daß sowohl die Reibräder als auch der Stoßbalken am Vorschub der Fahrzeugtragpalette beteiligt ist, wird ein kompakter Aufbau der Fahrzeugtragpalette in Längsrichtung gewährleistet.

Das Verfahren nach Anspruch 14 hat den Vorteil, daß die Reibräder sicher in kraftschlüssigen Eingriff mit den ihnen zugeordneten Antriebsflächen gebracht werden, so daß eine wirksame und hohe Beschleunigung beim Beginn der Bewegung der Fahrzeugtragpaletten gewährleistet ist, wie auch eine verminderte Abnützung der Reibräder.

Anspruch 15 beschreibt ein vorteilhaftes Verfahren, um mit einem Minimum an Zeitaufwand beladene gegen unbeladene Fahrzeugtragpaletten auszuwechseln.

Sämtliche sich aus den Patentansprüchen ergebende Merkmale tragen dazu bei, daß die Fahrzeugtragpaletten selbst von äußerst einfachem, leichtgewichtigem und dennoch ausreichend stabilem Aufbau sind, denn möglichst viele Konstruktionselemente sind von den Fahrzeugtragpaletten ferngehalten und an anderer Stelle angeordnet, wo sie nur ein oder wenige Male, aber nicht hundertfach vorhanden sein müssen.

Die Erfindung wird im folgenden beispielsweise anhand der Zeichnung beschrieben; in dieser zeigt:
- Fig. 1: eine schematische Draufsicht einer Fahrzeugtragpalette einer erfindungsgemäßen Fahrzeugparkvorrichtung,
- Fig. 2: einen schematischen Schnitt nach Linie II-II in Fig.1,
- Fig. 3: einen schematischen Schnitt nach Linie III-III in Fig.1,
- Fig. 4: eine schematische Seitenansicht des Gegenstandes der Fig.1,
- Fig. 5: eine Teilansicht entsprechend Fig. 4 einer weiteren Ausführungsform des Fahrzeugpalettenvorderteils nach Fig. 4,
- Fig. 6: eine schematische Draufsicht einer eine Fahrzeugtragpalette enthaltenden Parkbox einer erfindungsgemäßen Fahrzeugparkvorrichtung am Ende eines Be- bzw. am Beginn eines Entladevorganges,
- Fig. 7: eine schematische Draufsicht einer Aufzugsplattform einer erfindungsgemäßen Fahrzeugparkvorrichtung bei in Ruheposition befindlichem Stoßbalken und mit gestrichelt angedeuteter Fahrzeugtragpalette,
- Fig. 8: eine schematische Draufsicht analog Fig. 6 einer weiteren Ausführungsform,
- Fig. 9: eine schematische Draufsicht analog Fig. 7 der Ausführungsform nach Fig. 8,
- Fig. 10: eine vergrößerte schematische Draufsicht eines Teiles einer Parkbox und einer Aufzugsplattform bei in ihrer Endposition in der Parkbox befindlicher Fahrzeugtragpalette und Eingriff der Antriebsmittel mit der Fahrzeugtragpalette,
- Fig. 11: eine etwas vergrößerte Schnittansicht nach Linie XI-XI in Fig. 10,
- Fig. 12: eine analoge schematische Draufsicht wie Fig. 10 einer weiteren Ausführungsform,
- Fig. 13: eine etwas vergrößerte schematische Schnittansicht nach Linie XIII-XIII in Fig. 12,
- Fig. 14: eine schematische Seitenansicht einer in einem Aufzugsschacht angeordneten Aufzugsplattform mit darauf angeordneter Fahrzeugtragpalette, welche ihrerseits ein Fahrzeug trägt,
- Fig. 15: eine schematische Schnittansicht nach Linie XV-XV in Fig. 14,
- Fig. 16: eine schematische Seitenansicht einer ein Fahrzeug tragenden Fahrzeugtragpalette im Fahrzeugbeladeraum,
- Fig. 17: eine entsprechende Seitenansicht der Fahrzeugtragpalette im Entladeraum,
- Fig. 18: eine schematische Querschnittansicht des Beladeraums mit darin befindlicher Fahrzeugtragpalette mit Fahrzeugräder-Einspurungs-Organen,
- Fig. 19: eine Draufsicht des Gegenstandes der Fig. 18,
- Fig. 20: eine vergrößerte Seitenansicht einer am vorderen Ende der Fahrzeugtragpalette im Beladeraum vorgesehenen Prellbockvorrichtung und
- Fig. 21: eine schematische Vorderansicht des Gegenstandes der Fig. 20 in Richtung des Pfeiles XXI in Fig. 20.

In allen Figuren bezeichnen gleiche Bezugszahlen entsprechende Bauteile.

Nach den Fig. 1 bis 4 besteht eine Fahrzeugtragpalette 13 einer erfindungsgemäßen Fahrzeugparkvorrichtung aus zwei mit seitlichem Abstand parallel zueinander angeordneten Rädertragbalken 14 aus dünnwandigem Stahl in Form eines umgekehrten U, wobei sich an den unteren Rändern der seitlichen Schenkel der Rädertragbalken 14 nach außen weisende horizontale Abwinklungen 15 befinden. Vorne sind die beiden Rädertragbalken 14 durch zwei einen Abstand aufweisende, an der Oberseite der Rädertragbalken 14 befestigte Quertraversen 18, 19 verbunden, während am hinteren Ende eine an der Oberseite der Rädertragbalken 14 befestigte Quertraverse 20 die beiden Rädertragbalken 14 verbindet. Auf diese Weise entsteht ein in Draufsicht (Fig. 1) rechteckförmiger Rahmen.

Nach Fig. 3 sind seitlicher Abstand und Breite der Rädertragbalken 14 so gewählt, daß sowohl die Fahrzeugvorderräder 21 breitspuriger Fahrzeuge als auch die Fahrzeugvorderräder 21' schmalspuriger Kraftfahrzeuge darauf Platz finden.

An der Unterseite der Rädertragbalken 14 sind in bestimmten Abständen in Längsrichtung gemäß Fig. 1, 3 und 4 Versteifungsplatten 16 befestigt, welche funktionell im Ganzen ein aus Fig. 3 ersichtliches Kastenprofil schaffen, das besonders widerstandsfähig gegen Beulen, Ausknicken und Torsion ist.

Vorn und hinten sind an den vier Ecken der Fahrzeugtragpalette 13 Rollanordnungen vorgesehen, die jeweils aus zwei einen seitlichen Abstand aufweisenden Rädern oder Rollen 17 und einer diese verbindenden Radachse 28 bestehen, welche in den unteren Bereichen der beiden Schenkel der Fahrbahnträger 14 gelagert ist. Entweder ist die Radachse 28 drehbar in den Schenkeln gelagert oder die Räder 17 sind drehbar auf der feststehenden Achse 28 gelagert. Wichtig ist, daß sich die Räder 17 nahe den zugeordneten Schenkeln des Fahrbahnträgers 14 befinden, wodurch die Radachse 28 relativ schwach ausgebildet sein kann, ohne daß es zu einer Verbiegung derselben kommt.

Die Anordnung der Räder 17 und der Radachse 28 ist derart, daß die Fahrzeugpalette 13 auf einem Abstellboden 30 oder einer beispielsweise aus Fig. 7 ersichtlichen Aufzugsplattform 12 in Längsrichtung der Fahrbahnträger 14 verschiebbar ist.

Nach Fig. 4 sind die Quertraversen 18, 20 vorzugsweise derart keilförmig ausgebildet, daß sie als Anschlagfläche für Fahrzeugvorderräder 21, 21' bzw. Fahrzeughinterräder 24 dienen können, wobei angenommen ist, daß die Fahrzeugräder 21, 24 zu einem Fahrzeug mit dem maximalen Radstand gehören, die gestrichelt gezeichneten Fahrzeugräder 21', 24' zu einem Fahrzeug mit kurzem Radstand.

Damit auch die Fahrzeuge mit geringem Radstand gemäß der gestrichelten Darstellung der Vorderräder 21' und der Hinterräder 24' einwandfrei auf der Fahrzeugtragpalette 13 gehalten werden, ist zwischen den Quertraversen 18 und 19 ein den Durchmesser der Vorderräder 21, 21' berücksichtigender Abstand vorgesehen, derart, daß zwischen den Quertraversen 18, 19 befindliche Fahrzeugvorderräder 21 bzw. 21' in beiden Fahrtrichtungen sicher gehalten werden.

An den Stirnseiten sind die Rädertragbalken 14 mit Kopfblechen 93 abgeschlossen, welche weiter zur Erhöhung der Stabilität beitragen. Zu diesem Zweck sind die Kopfbleche 93 nach den Fig. 4, 5 auch noch am unteren Ende zur Fahrzeugtragpalette 13 hin abgebogen und auch dort an den Rädertragbalken 14 befestigt, um das nach unten offene U-Profil auch an den beiden Stirnenden kastenförmig zu verschließen.

Nach Fig. 5 können die Quertraversen 18, 19, 20 aus gebogenen relativ dünnen Blechen hergestellt sein, die vorteilhafterweise bei 91 mit den Rädertragbalken 14 verschraubt sind.

Effektiv wird der untere Teil der Rädertragbalken 14 durch Zugspannungen belastet, die vor allem durch die Abwinklungen 15 aufgenommen werden, während die obere Tragfläche sowohl die Druckspannungen der Belastung als auch die Querbiegespannungen durch die konzentrierten Belastungen seitens der Reifen aufnimmt. Dadurch ergibt sich eine günstige, den Belastungen angepaßte minimale spezifische Materialbeanspruchung, die eine sehr geringe Materialdicke erlaubt.

Bei den notwendigerweise auftretenden exzentrischen Belastungsfällen insbesondere durch schwere breitspurige Fahrzeuge bedeutet die durch die Kastenbauart erzeugte Torsionssteifheit auch eine gleichmäßigere Lastverteilung auf die einzelnen Räder oder Rollen 17.

Von besonderer Bedeutung für die Erfindung ist, daß die obere Tragfläche der Rädertragbalken 14 seitlich begrenzungsfrei ist. Da die Lauffläche der Fahrzeugreifen nur ca. 75% der Reifenbreite beträgt, kann die obere Breite jedes Rädertragbalkens 14 auf weniger als die Hälfte der Differenz zwischen der größten Außenbreite und der kleinsten Innenbreite zwischen gleichachsigen Radpaaren des Fahrzeuges bemessen werden. Die Länge der Rädertragbalken 14 ist auf den längsten vorkommenden Radstand (21-24 in Fig.4) beschränkt, so daß die Brutto-Grundfläche der Fahrzeugtragpalette 13 nur etwa 60% der Brutto-Fläche der Parkbox 11 (siehe z.B. die Fig. 6,8) beträgt, in der sie unterzubringen ist, und netto nur noch 30%

Aufgrund der erfindungsgemäßen Ausbildung wird im Vergleich zu bekannten Ausführungen eine Materialersparnis von ca. 50% erzielt. Noch höher sind die Einsparungen an Herstellungslohnkosten durch eine zentralisierte serienmäßige Produktion der einzelnen Teile der Konstruktion. Hinzukommt, daß die in Fig.5 dargestellte Verbindungsart der Quertraversen 18, 19, 20 mittels Verschraubung bei 91 den Transport der Paletten im in Einzelteile zerlegtem Zustand ermöglicht, wodurch Transport mit Montage an Ort besonders kostengünstig durchgeführt werden können.

Die erfindungsgemäßen Rädertragbalken 14 lassen sich in Serie problemlos und kostengünstig herstellen, indem eine weitgehend automatisierte CIM-Produktion mit im wesentlichen zwei Arbeitsgängen vorgesehen ist, welche in einer automatischen Stanzung aller Löcher der vorgeschnittenen Blechplatten und nachfolgender Abkantung besteht.

In Fig. 6 ist die Fahrzeugtragpalette 13 nach den Fig.1 bis 5 an ihrem Abstellplatz in einer Parkbox 11 dargestellt, deren Grenzen bei 94 gestrichelt dargestellt sind. Sie fluchten etwa mit den Seitenkanten einer angrenzenden Aufzugsplattform 12 (Fig. 7).

In Fig. 7 ist die Fahrzeugtragpalette 13 gestrichelt in ihrer Transportposition auf einer Aufzugsplattform 12 dargestellt, die in einem Aufzugsschacht mit vorderen und hinteren Aufzugsschachtkanten 25, 26 heb- und senkbar und ggf. auch horizontal verfahrbar angeordnet ist.

Auf der Aufzugsplattform 12 ist ein sich von einer Schachtkante 25 zur anderen Schachtkante 26 in Fahrtrichtung der Fahrzeugtragpaletten 13 erstreckender Stoßbalken 23 vorgesehen, der an an der Aufzugsplattform 12 drehbar befestigten, vertikale Achsen aufweisende Tragführungsrollen 36, die in Fig. 11 und 13 im einzelnen dargestellt sind, axial in beiden Richtungen verschiebbar angeordnet ist. Der Stoßbalken 23 erstreckt sich praktisch vom vorderen bis zum hinteren Ende der Aufzugsplattform 12 und ist an seinen beiden Enden durch Räder 40 mit horizontal und querverlaufender Achse gegen Kollision gesichert.

In Höhe des vorderen und hinteren Bereiches einer auf der Aufzugsplattform 12 in ihrer Transportlage angeordneten Fahrzeugtragpalette 13 sind seitlich am Stoßbalken 23 in den Fig. 10 und 11 im einzelnen gezeigte Motor-Getriebe-Antriebsgruppen 32 um vertikale Gelenke 35 schwenkbar angeordnet, welche an ihren vom Stoßbalken 23 abgewandten Enden Reibräder 22 mit vertikalen Achsen tragen, die durch die Motor-Getriebe-Antriebsgruppen zu einer Drehbewegung in beiden Drehrichtungen antreibbar sind. Von besonderer Bedeutung für einen einwandfreien Antrieb, insbesondere eine starke Beschleunigung der zu verfahrenden Fahrzeugtragpaletten 13 ist der Winkel α, wie weiter unten anhand der Fig.10 und 12 erläutert wird.

Durch später beschriebene Antriebsmittel kann der Stoßbalken 23 aus der Ruhelage nach Fig. 7 in die aus Fig. 6 ersichtliche Position in eine Parkbox 11 hinein verschoben werden, wenn die Aufzugsplattform 12 mit dem Boden 30 der Parkbox 11 ausgerichtet ist. Eine entsprechende Bewegung ist auch in umgekehrter Richtung in Richtung der Schachtkante 26 möglich, so daß die Antriebsmittel eine Umladung der Fahrzeugtragpalette 13 in beiden Richtungen ermöglichen.

Ein Umladevorgang aus der Position nach Fig. 7 geht z.B. so vor sich, daß zunächst der Stoßbalken 23 in Richtung des Pfeiles in Fig. 7 in die Parkbox 11, mit der die Aufzugsplattform 12 zuvor ausgerichtet worden ist, verschoben wird, wobei die in Fig. 7 hinteren Reibräder 22, die ebenso wie die vorderen zunächst nicht angetrieben sind, aufgrund des sich öffnenden Winkels a der Motor-Getriebe-Antriebsgruppen 32 die Antriebskräfte hinten auf die Schenkel der Rädertragbalken 14 übertragen. Sobald dann der Stoßbalken 23 die aus Fig. 6 ersichtliche Position erreicht hat, übernehmen die vorderen Reibräder 22 aufgrund eines Drehantriebes durch die Motor-Getriebe-Antriebsgruppen 32 den weiteren Transport. Trotz des sich in diesem Fall nach hinten öffnenden Winkels der vorderen Reibräder 22 erfolgt eine durchrutschfreie Antriebskraftübertragung auf die Fahrzeugtragpalette 13, weil die Reibräder 22 durch aus Fig.10 ersichtliche Feder 34 mit geeigneter Kraft gegen die Schenkel der Rädertragbalken 14 gedrückt werden und die Beschleunigung der Fahrzeugtragpalette 13 bereits durch das hintere Reibradpaar des vorrückenden Stoßbalkens 23 aufgenommen wurde. Die angetriebenen vorderen Reibräder 22 brauchen also nur die bereits vorhandene Bewegung solange aufrechtzuerhalten, bis die in Fig. 6 ersichtliche Endposition der Fahrzeugtragpalette 13 innerhalb der Parkbox 11 erreicht ist. Dann wird der Antrieb der Motor-Getriebe-Antriebsgruppe 32 umgesteuert und gleichzeitig der Stoßbalken 23 wieder in die aus Fig. 7 ersichtliche Ruheposition zurückgezogen. Nunmehr kann die Aufzugsplattform 12 zu irgendeiner anderen Parkbox 11 oder zu einem Beladeraum 66 nach Fig. 16 oder einem Entladeraum 67 nach Fig. 17 gefahren werden, um dort andere Paletten 13 aufzunehmen.

Bei einer solchen Umladung der Fahrzeugpalette 13 aus der Parkbox 11 auf die Aufzugsplattform 12 wird bei in Rückwärtsrichtung in gleicher Umfangsgeschwindigkeit drehenden Reibrädern 22 zunächst der auf dieser stationierte Ausstoßbalken 23 in Richtung der Boxe 11 ausgestoßen, bis deren vorderes Paar die Schenkel der Rädertragbalken 14 erreicht und nach kurzer Überfahrt in kraftschlüssiger Verbindung zu ihnen steht. Dann wird bei weiter drehenden Reibrädern die Stoßbalkenverschiebung umgesteuert und mit der Summe der beiden Geschwindigkeiten die Fahrzeugpalette 13 auf die Mitte der Aufzugsplattform 12 befördert. Die während der Beschleunigung notwendige erhöhte Triebfähigkeit des Reibantriebs wird durch die selbsttätig entstehende Verstärkung des Anpreßdruckes der Reibräder durch die Wirkung des Steuerwinkels α der Antriebgruppen 32 erzielt. In beiden oben beschriebenen funktionellen Vorgängen ist das Abbremsen, auch der beladenen Palette dadurch gesichert, daß der Fahrwiderstand der rollenden Palette die durch die Reibräder erzeugte negative Beschleunigung verstärkt, und zwar als Ausgleich der Minderung des Anpreßdruckes durch die Umkehrung der Wirkung des Steuerwinkels α.

Fig. 10 zeigt eine vergrößerte Teilansicht einer in einer Parkbox 11 befindlichen Fahrzeugtragpalette 13, wobei sich der Stoßbalken 23 jedoch genau in entgegengesetzter Richtung von der Aufzugsplattform 12 wegerstreckt wie in Fig. 6. Im übrigen ist die Relation zwischen dem Stoßbalken 23 und der in ihrer Endposition befindlichen Fahrzeugtragpalette 13 die gleiche wie in Fig. 6.

Aus den Fig. 10 und 11 ist ersichtlich, daß der Stoßbalken 23 einen nach unten offenen C-förmigen Querschnitt mit sigmaförmigen Seitenwänden aufweist, in die von innen die Tragführungsrollen 36 eingreifen. Mittels Trägern 92 sind die Motor-Getriebe-Antriebsgruppen 32 um die vertikalen Gelenkachsen 35 schwenkbar am Stoßbalken 23 angebracht. An ebenfalls am Stoßbalken befestigten Trägern 68 sind von Federn 34 beaufschlagte Winkelhebel 69 angelenkt, die die an dem vom Gelenk 35 abgewandten Ende der Motor-Getriebe-Antriebsgruppen 32 befestigten Reibräder 22 gegen die Innenschenkel der Rädertragbalken 14 vorspannen.

Zwischen der Verbindungsgeraden zwischen den Gelenken 35 und der Kontaktstelle 33 zwischen den Reibrädern 22 und den Schenkeln der Rädertragbalken 14 ist ein spitzer Winkel α vorgesehen. Hierdurch wird bei einem Antrieb des Stoßbalkens 23 in Richtung des Pfeiles B die Andruckkraft der Reibräder 22 an die Schenkel der Rädertragbalken 14 der Beschleunigung des Antriebs entsprechend verstärkt, während bei Antrieb in umgekehrter Richtung die Andruckkraft der Reibräder 22 an die Schenkel herabgesetzt wird. Dieser Effekt wird erfindungsgemäß für eine Erhöhung der Antriebskraftübertragung in der Beschleunigungsphase und eine Erniedrigung bei bereits eingeleiteter, nur aufrechtzuerhaltender Bewegung der Fahrzeugtragpalette ausgenutzt.

Die Fig. 8, 9 und 12, 13 zeigen die gleichen Anordnungen wie die Fig. 6, 7, 10 bzw. 11 einer anderen Ausführungsform, welche mit einer zentralen unteren Hilfsschiene 31 an der Fahrzeugtragpalette 13 und mit einem Stoßbalken 23' arbeitet, der gemäß Fig. 13 einen Querschnitt entsprechend einem nach oben offenen C mit sigmaförmigen Seitenwänden aufweist. Abgesehen davon, daß bei dem Ausführungsbeispiel nach den Fig. 8, 9, 12, 13 der Stoßbalken 23' durch von beiden Seiten von außen angreifende Tragstützrollen 36 geführt und gehalten ist und die Reibräder 22 auf eine zentrale Hilfsschiene 31 zu vorgespannt sind und an dieser antriebsmäßig angreifen, arbeitet dieses Ausführungsbeispiel in der gleichen Weise wie das anhand der Fig. 6, 7, 10, 11 beschriebene.

Die an den vorderen und hinteren Enden der Stoßbalken 23, 23' angeordneten Räder oder Rollen 40 dienen zur Absicherung gegenüber kleinen Niveaudifferenzen zwischen der Aufzugsplattform 12 und dem Boden 30, 30' der mit ihr ausgerichteten Parkbox 11 oder Be- und Entladeräume 66, 67. Erfindungsgemäß wird bei der Gefahr von zu starken Niveauunterschieden der Einbau von elastischen Lagern mit Überlastkonakten in den Rollen oder Rädern 40 vorgesehen, wobei die Kontakte so mit der Steuerung verbunden sind, daß sie beim Ansprechen die Ausstoßbewegung abschaltet und so Beschädigungen der verschiedenen relativ zueinander beweglichen Bauelemente verhindert. Erfindungsgemäß übernehmen bei gemeinsamem Antrieb der Fahrzeugtragpaletten 13 durch die Reibräder 22 und den Stoßbalken 23 bzw. 23' beide Elemente je die Hälfte der effektiven Fahrgeschwindigkeit der Fahrzeugtragpalette 13. Bevorzugt laufen die beiden Antriebe sukzessive an, wodurch in der kritischen ersten Anlaufphase die entsprechend kleinere Beschleunigung die Sicherung des Fahrzeugs auf der Palette 13 begünstigt.

Von besonderer Bedeutung ist die aus den Fig. 6 bis 13 erkennbare symmetrische Anordnung der Reibräder 22 und ihres Antriebes zu beiden Seiten der Mittellängsachse der Fahrzeugtragpaletten 13.

Nach einer besonders bevorzugten Ausführungsform der Erfindung sind die Motor-Getriebe-Antriebsgruppen 32 im Bereich des Gelenkes 35 quer zur Längsrichtung des Stoßbalkens 23, 23' seitlich verstellbar und fixierbar ausgebildet (siehe Doppelpfeile in Fig. 10, 12), wodurch der Winkel α auf einen gewünschten Wert eingestellt werden kann.

Wird dieser Winkel α gemäß den Darstellungen in den Fig.10, 12 gleich etwa 30° zur Längsrichtung des Stoßbalkens 23, 23' gewählt, so kann bei Beschleunigung des Antriebs in Richtung der Aufzugsplattform 12 durch die Reaktionskraft selbsttätig und ohne Erhöhung der Federkraft eine um ca. den Faktor 1,7 größere Pressung und Kraftschlüssigkeit der Reibräder 22 an ihren Antriebsflächen erzielt werden. Die beim Antrieb in umgekehrter Richtung auftretende Minderung der Andruckkraft auf das ca. 0,7-fache der statischen Pressung wirkt sich deswegen nicht nachteilig aus, weil bei Bremsung und in Fahrt befindlicher Fahrzeugtragpalette 13 höchstens die Hälfte der Antriebskraft benötigt wird. Somit kann aufgrund der erfindungsgemäßen Anordnung im Vergleich zu üblichen Reibradantrieben die statische Federkraft um ca. 40% verringert werden, was sowohl den Einlauf der Reibräder auf die Kontaktfläche erleichtert als auch den Verschleiß mindert.

In den Fig. 14 und 15 ist die Aufzugsplattform 12 mit einer darauf befindlichen Fahrzeugtragpalette 13, die ihrerseits ein Fahrzeug 70 trägt, in einem Förderschacht mit Schachtkanten 25, 26 dargestellt, wobei die Besonderheit besteht, daß die Aufzugsplattform 12 zwei zur Aufnahme von Fahrzeugpaletten 13 bestimmte Plateaus 41, 42 aufweist, wovon das eine (41) ausschließlich den mit einem Fahrzeug beladene Paletten zugewiesen ist, während das andere, nahe darunter oder daneben angeordnete Hilfsplateau 42 ausschließlich unbeladene Paletten aufnimmt.

Beide genannten Plateaus 41, 42 sind mit je einer erfindungsgemäßen, unabhängig voneinander funktionierenden Paletten-Umladevorrichtung bestehend aus Stoßbalken 23, 23', Reibradantrieben 32, 22 und Zubehörteilen ausgerüstet, wobei der Antrieb jedes Stoßbalkens durch einen gestrichelt angedeuteten Zahnriemen 38 erfolgt, der um Umlenkrollen 37 am vorderen und hinteren Ende der Plateaus 41, 42 herumgeführt ist und bei 39 mit dem jeweiligen Stoßbalken 23, 23' fest verbunden ist. Durch Antrieb einer der Umlenkrollen 37 kann so der Stoßbalken 23, 23' in der einen oder anderen Richtung verschoben werden. Schematisch ist der Zahnriemen 38 auch in den Fig. 11 und 13 im Querschnitt angedeutet.

Nach dem erfindungsgemäßen Verfahren sind vor und nach erfolgtem Palettenaustausch die beiden Plateaus 41, 42 alternativ jeweils durch je eine ausgetauschte Palette besetzt. Entsprechend werden die Umladeantriebe, wie in Fig. 6 bis 9 dargestellt, ebenfalls alternativ bei entsprechendem Anschluß des jeweiligen Plateaus an eine Parkboxe bzw. Be- oder Entladestation betätigt.

Vorteilhafterweise ist die Antriebsgeschwindigkeit für Umladungen unbeladener Paletten 13 in die bzw. aus der Hilfspalette 42 wesentlich höher, z.B. mehr als das Doppelte derjenigen von mit Fahrzeugen beladenen Paletten in das bzw. aus dem Hauptplateau 41, wodurch die Umladezeiten nahezu halbiert, und der Gesamtparkierzyklus wesentlich verkürzt wird.

Fig. 16 zeigt den Beladeraum 66, in dem eine erfindungsgemäße Fahrzeugtragpalette 13 angeordnet ist, unter der sich Stützrollen 29 befinden, die unten an den Versteifungsunterzügen 15 der Rädertragbalken 14 angreifen.

Das in Fig. 16 dargestellte Fahrzeug 70 ist von einer Fahrbahn 71, die sich etwa auf gleichem Niveau wie die obere Fläche der Fahrzeugtragpalette 13 befindet, auf die Palette 13 aufgefahren worden. Vorn ist sowohl die Palette 13 als auch das Fahrzeug 70 durch eine weiter unten im einzelnen beschriebene Prellbockvorrichtung 95 gegen Vorschieben gesichert. Die Palette 13 befindet sich vor der Aufzugstür 47, die geöffnet wird, sobald die Aufzugsplattform 12 sich an der richtigen Stelle im Aufzugsschacht befindet.

Auch am Boden des in Fig. 17 dargestellten Entladeraums 67 sind die Stützrollen 29 vorgesehen, die die Fahrzeugtragpalette 13 beim Ausfahren des Fahrzeuges 70 entlasten.

Um bei den erfindungsgemäß schmalen, je auf die links- bzw. rechtsseitigen Reifenkontakt-Fahrbahnstreifen der darauf abzustellenden Fahrzeuge begrenzte Breite der Rädertragbalken 14 ein störungs- und gefahrloses Beladen der bereitstehenden Paletten 13 beim Einparkieren, insbesondere durch Selbstparker zu gewährleisten, sind nach den Fig. 18 und 19 seitlich am Beladeraum 66 Führungsbalken 43 für die auf die Palette 13 auflaufenden Fahrzeugräder vorgesehen, die über Gelenke 44 an Ausleger 45 angeschlossen sind, welche ihrerseits um vertikale Achsen 46 ortsfest schwenkbar gelagert sind. Während des Beladevorgangs bei geschlossener Schachttüre 47 befinden sich die Ausleger 45 in der dargestellten Position unter einem Winkel von etwa 20 bis 30° zur Fahrtrichtung. Sie sind aber durch eine von einem Türanschlag 50 und einen Hebel 49 betätigte Klinke 48 blockiert. Dadurch sind auch die Führungsbalken 43 in einem solchen Abstand neben den Fahrbahnträgern 14 gehalten, daß eine einwandfreie äußere Seitenführung der Fahrzeugräder auf die Rädertragbalken 14 gewährleistet ist.

Beim Öffnen der Schachttüre 47 vor dem Umladevorgang wird die Zwangslage der Führungsbalken 43 durch Betätigung mittels sich in Pfeilrichtung bewegender Anschläge 72 aufgehoben, indem der Schlepphebel 49 mitgenommen wird und die Klinke 48 so bewegt, daß die Ausleger 45 unter der Einwirkung von den zufolge der ausgeübten Führungskräfte häufig anhaftenden Fahrzeug-Reifen etwas ausschwenken können und nur noch geringfügige, unschädliche Restreibung durch die schwachen Rückführungsfedern 51 verbleibt, welche die Umladung der beladenen Palette nicht behindert.

Beim Schließen der Schachttüre 47 nach erfolgtem Umladen der beladenen Palette und Einführung einer ausgetauschten Leerpalette 13 werden die Führungsbalken 43 durch schwache Rückführungsfedern 51 wieder in die innere Führungslage gebracht und durch die Klinke 48 blockiert.

Nach den Fig. 18 und 19 sind außerdem in dem freien Raum zwischen den Fahrbahnträgern 14 Bodenplatten 52 vorgesehen, die um mittlere Scharniere 53 in der aus Fig. 18 ersichtlichen Weise auf- und abschwenkbar sind. An ihren Außenseiten weisen die Bodenplatten 52 nach unten weisende Führungsbalken 54 auf, die im hochgeschwenkten Zustand (links in Fig. 18) die Fahrzeugräder 21 bzw. 21' innen führen. Die Bodenplatten 52 mit den Führungsbalken 54 haben also eine Doppelfunktion als Verschluß für den Innenraum der Fahrzeugtragpalette 13, solange sie sich zum Beladen im Beladeraum 66 befindet, sowie als innere Führung für die Fahrzeugräder.

Für den Antrieb der Bodenplatten 52 ist ein in einer unteren Bodenausnehmung 72 angeordneter Exzenter 55 vorgesehen, der über Stoßstangen 57 Kniehebelmechanismen 56, 58 derart beaufschlagt, daß beim Drehen des Exzenters 55 die Bodenplatten 52 aus der in Fig. 18 rechts dargestellten horizontalen Position um das Mittelscharnier 53 in die in Fig. 18 links vom Scharnier 53 dargestellte Position angehoben werden.

Nach Fig. 19 sind in Axialrichtung beabstandet zwei Exzenter 55 vorgesehen, die über eine Verbindungswelle 75 von einem gemeinsamen Antrieb 74 in Drehbewegung versetzt werden können.

Da in der ausgestellten Position der Bodenplatten 52 gemäß der Darstellung links vom Scharnier 53 in Fig. 18 der Kniehebelmechanismus 56, 58 gestreckt ist, werden in dieser Position praktisch keine durch eventuelles Auffahren von Fahrzeugrädern verursachte Kräfte auf den Antrieb 74 rückübertragen.

In der abgesenkten Lage der Bodenplatten 52 befinden sich diese unterhalb des Niveaus der Quertraversen 18, 19 und 20, so daß die Fahrzeugtragpalette 13 ungehindert verschiebbar ist.

Weiter sind aus Fig. 19 am Einfahrtende konisch auseinanderlaufende Einweisungsrollen 59 zu den Innenflanken der Fahrzeugräder vorgesehen, damit diese sicher auf die Rädertragbalken 14 geführt werden.

Die Fig. 20 und 21 stellen im einzelnen die in Fig. 16 nur schematisch angedeutete Prellbockvorrichtung 95 für das Fahrzeug 70 und die Fahrzeugtragpalette 13 dar, welche ein versehentliches Überfahren der Palette bei deren Beladung verhindert. Die hochschwenkbare Prellbockvorrichtung 95 ist ortsfest unten im Beladeraum 66 angeordnet und besteht aus zwei je mit den Rädertragbalken 14 ausgerichteten, an einem Ende um ein Lager 73 hochschwenkbaren Hebeln 76, welche an ihrem freien Ende mit einer in einer Schale 77 frei drehbar angeordneten Rolle 78 versehen sind. Der Hebel 76 kann entgegen der Fahrtrichtung bis in die Höhe oder direkt in Kontakt mit den Vorderrädern 21 hochgeschwenkt werden, wobei ein Zentriwinkel 79 von ca. 60° mit dem Umfang des Vorderrades 21 entsteht, der wesentlich größer ist als der Zentriwinkel 80 zwischen dem Vorderrad und der vorderen Quertraverse 18 der Palette 13.

Das Hochschwenken des Hebels 76 wird durch einen gegenläufig schwenkenden Hebel 81 bewerkstelligt, der an seinem freien Ende eine Hubrolle 82 trägt. Die anderen Enden der Hebel 81 sind an eine Antriebswelle 83 drehfest angeschlossen, welche durch ein Antriebsaggregat 84 verdreht werden kann. Dabei bewegt sich die Hubrolle 82 entlang des unteren Randes des Hebels 76 unter Anheben desselben bis in die in Fig.20 strichpunktiert dargestellte Lage. In dieser ist der Winkel zwischen den Hebeln 76, 81 annähernd 90°, so daß die beim Auffahren des Fahrzeugrades 21 auf die Rolle 78 auftretenden Stoßkräfte nicht auf den Antrieb 84, sondern nur auf die Welle 83 bzw. deren Lager übertragen werden.

Aufgrund der freien Drehbarkeit der Rolle 78 in der Schale besteht selbst dann keine Gefahr, daß das Fahrzeug die Prellbockvorrichtung 95 überfährt, wenn die Vorderräder 21 angetrieben werden, weil sich dann die Anschlagrolle 78 mitdrehen kann.

Nach vorn wird der Schwenkwinkel des Hebels 81 durch einen am Ende des Hebels 76 vorgesehenen Anschlag 86 begrenzt, welcher außerdem den annähernd 90°-Winkel zwischen den Hebeln 76, 81 in der ausgefahrenen Position sicherstellt.

Auch das Zurückschwenken des Hebels 81 aus der in Fig. 20 strichpunktierten Position geht angesichts der an seinem Ende angeordneten Hubrolle 82 auch bei anliegendem Reifen 21 mit geringem Kraftaufwand vor sich, wobei sich ebenfalls der 90°-Winkel zwischen den Hebeln 76, 81 in der ausgestellten Position positiv auswirkt.

Unterhalb der Rolle 78 ist am Anschlaghebel 76 auch noch ein Anschlag 85 vorgesehen, welcher in der strichpunktiert dargestellten hochgeschwenkten Lage die Fahrzeugtragpalette 13 in der Beladestellung gegen ein Verschieben nach vorne durch die Bremsreaktion des einfahrenden Fahrzeugs blockiert.

Die gesamte Prellbockvorrichtung 95 ist im eingefahrenen Zustand in einer Vertiefung 87 des Bodens untergebracht.

Die Vertiefung 87 wird in Fahrtrichtung der Fahrzeugtragpalette 13 durch Schienenpaare 88 auf jeder Seite überbrückt, welche ein nach oben offenes U-Profil aufweisen und die Räder 17 der Fahrzeugtragpalette 13 aufnehmen und führen. Für die Abstützung der Schienenpaare 88 sind in der Vertiefung Träger 89 verlegt, die auf einer Grundplatte oder mehreren Grundbalken 90 liegen, die am Boden der Vertiefung 87 vorgesehen sind.

Die Prellbockvorrichtung 95 ist im ausgefahrenen Zustand starr; es ist also keine Auffahrpufferung vorgesehen. Dies ist auch nicht erforderlich, da wegen des relativ kleinen Durchmessers der Rolle 78 die Reifen der Vorderräder 21 beim Auffahren nachgeben und somit selbst als Puffer wirken. Auch das bei bekannten Vorrichtungen in ähnlicher Art gefürchtete Hochklettern der Vorderräder bei dem heute nahezu universellen Frontantrieb und versehentlichem Gasgeben statt Bremsen wird durch die Prellbockvorrichtung 95 vermieden, indem in diesem Fall sich einfach die lose Rolle 78 in der Schale 77 dreht und damit den Auftrieb der Vorderräder verhindert.

Die Erfindung schafft somit insgesamt eine in jeder Hinsicht für eine automatische Steuerung mittels Computern insbesondere für Selbstbedienung durch die Parker geeignete Fahrzeugparkvorrichtung, die auch wirtschaftlich herstellbar und benutzbar ist, da alle Einzelkomponenten in optimaler Weise aufeinander abgestimmt sind.

## Patentansprüche

1. Fahrzeugparkvorrichtung mit
- wenigstens einer Aufzugsplattform (12), die
- mit jeweils einer von mehreren in Reihen vorgesehenen Parkboxen (11) in Ausrichtung bringbar ist,
- wenigstens einer auf der Aufzugsplattform (12) in Richtung auf die Parkboxen (11) zu und von ihnen weg verfahrbaren Fahrzeugtragpalette (13),
- welche durch zwei sich in Fahrtrichtung erstreckende, eine dem Randstand der aufzunehmenden Fahrzeugtypen entsprechende Länge sowie eine den Spurweiten der aufzunehmenden Fahrzeuge entsprechenden seitlichen Abstand aufweisende, kastenförmige Rädertragweiten (14) gebildet ist,
- welche in Form eines umgekehrten U mit nach außen gerichteten Abwinklungen (15) an den unteren Längsrändern und einem diese verbindenden, vorzugsweise aus mehreren Platten (16) bestehenden Kastenprofilboden sowie Längs-Rollanordnungen (17) am vorderen und hinteren Ende und vorn und hinten mindestens jeweils eine, vorzugsweise vorne zwei die Rädertragweiten (14) verbindende Quertraversen (18, 19) aufweisen,
- die oben auf den Rädertragweiten (14) befestigt sind und von denen die vordere (18) bzw. die vorderen (18, 19) als Anschlag für die Fahrzeugvorderräder (21, 21') und die hintere (20) als Anschlag für die Fahrzeughinterräder (24) des den längsten Radstand aufweisenden Fahrzeugtyps ausgebildet sind, und
- welche motorisch antreibbare Reibräder (22) und wenigstens einen diese mindestens in vorderer Bereich tragenden Stoßbalken aufweisende Plattenantriebsmittel trägt,
- mittels der bei miteinander ausgerichteter Parkbox (11) bzw. Be- und Entladeräumen (66, 67) einerseits und Aufzugsplattform (12) andererseits auf letzterer stehende Fahrzeugtragpaletten (13) in die Parkbox (11) bzw. den Entladeraum (67) bzw. in der Parkbox (11) bzw. den Beladeraum (66) stehende Fahrzeugtragpaletten (13) auf die Aufzugsplattform (12) verschiebbar sind,
dadurch gekennzeichnet, daß
- Reibräder (22) auch im hinteren Bereich des Stoßbalkens (23, 23') angeordnet sind und
- wobei die Vorrichtung so eingerichtet ist, daß beim Verschluß der Fahrzeugtragpalette (13) sowohl der Reibradantrieb (32) als auch der Stoßbalkenantrieb (38) gleichzeitig mitwirken.

2. Fahrzeugparkvorrichtung nach Anspruch 1,
dadurch gekennzeichnet,
daß die Rollanordnungen aus jeweils zwei auf einer sich zwischen den Schenkeln jedes Rädertragbalkens (14) erstreckenden Achse (28) angeordneten Rädern oder Rollen (17) besteht, die jeweils nahe einem der Schenkel und an den Enden der Rädertragbalken (14) angeordnet sind.

3. Fahrzeugparkvorrichtung nach Anspruch 1 oder 2,
dadurch gekennzeichnet,
daß in den Paletten-Be- und Entladeräumen (66, 67) mindestens zwei nebeneinanderliegende und vorzugsweise mehrere hintereinander angeordnete ortsfeste frei bewegliche Stützrollen (29) unter den Rädertragbalken (14) am Boden (30') angeordnet und in deutlichem Abstand von den Rollanordnungen (17) mit ihrer Unterseite vorzugsweise im Bereich der unteren Abwinkelungen (15) der Rädertragbalken (14) in stützendem Eingriff stehen.

4. Fahrzeugparkvorrichtung nach einem der vorhergehenden Ansprüche,
dadurch gekennzeichnet,
daß die Reibräder (22) vorzugsweise von innen unmittelbar an den Schenkeln der Rädertragbalken (14) angreifen und paarweise an mindestens einem Ende des mittelachsigen, durch motorischen Antrieb ausstoßbaren, auf der Aufzugsplattform (12) längsgeführten Stoßbalkens (23) angeordnet sind, der innerhalb des Freiraumes zwischen den Rädertragbalken (14), den Quertraversen (18, 19, 20) und der Aufzugsplattform (12) bzw. dem Abstellboden (30) der Parkbox (11) bzw. dem Boden (30') der Be- und Entladeräume (66, 67) bis zum Eingriff der Reibräder (22) hin- und herverschiebbar ist.

5. Fahrzeugparkvorrichtung nach einem der Ansprüche 1 bis 3,
dadurch gekennzeichnet,
daß die Reibräder (22) an den Seitenflächen einer an den Quertraversen (18, 19, 20) befestigten, über die Enden der Fahrzeugtragpalette (13) nur wenig vorstehenden zentralen Hilfsschiene (31) angreifen und paarweise an mindestens einem Ende des mittelachsigen, durch motorischen Antrieb ausstoßbaren, auf der Aufzugsplattform (12) längsgeführten Stoßbalkens (23') angeordnet sind, der innerhalb des Freiraumes zwischen den Rädertragbalken (14), den Quertraversen (18, 19, 20) und der Aufzugsplattform (12) bzw. dem Abstellboden (30) der Parkbox (11) bzw. dem Boden (30') der Be- und Entladeräume (66, 67) bis zum Eingriff der Reibräder (22) hin- und herverschiebbar ist.

6. Vorrichtung nach einem der vorhergehenden Ansprüche,
dadurch gekennzeichnet,
daß die die Reibräder (22) antreibenden Motor-Getriebe-Antriebsgruppen (32) in der der Palettenbewegungsrichtung (B) beim Wegfahren von der Aufzugsplattform (12) an dem jeweiligen Stoßbalken (23, 23') in einem deutlichen Abstand von der Kontaktstelle (33) zwischen Reibrädern (22) und Rädertragbalken (14) bzw. Hilfsschiene (31) vorzugsweise in einer horizontalen Ebene schwenkbar angeordnet und federnd an die zugehörige Antriebsfläche am Rädertragbalken (14) bzw. der Hilfsschiene (31) gepreßt sind, wobei die Verbindungsgerade zwischen dem Gelenk (35) und der Kontaktstelle (33) mit der Bewegungsrichtung (B) zweckmäßig einen Winkel α von 15 bis 45°, vorzugsweise 20 bis 40° und insbesondere etwa 30° einschließt.

7. Fahrzeugparkvorrichtung nach einem der vorhergehenden Ansprüche,
dadurch gekennzeichnet,
daß der zentrale Stoßbalken (23, 23')) aus einem liegenden, nach unten oder oben offenen C-Profil mit sigmaförmigen Seitenflanken besteht, an dessen seitlichen Innen- oder Außenrändern an der Aufzugsplattform (12) angeordnete Tragführungsrollen (36) mit vertikaler Drehachse angreifen, wobei vorzugsweise der Antrieb des Stoßbalkens (23, 23') mittels eines über Umlenkrollen (37) an in Bewegungsrichtung entgegengesetzten Seiten der Aufzugsplattform (12) umgelenkten flexiblen Zuggliedes, insbesondere Zahnriemens (38), dessen Enden insbesondere mittig an dem Stoßbalken (23, 23') befestigt sind, erfolgt, indem eine der umlenkenden Rollen (37) angetrieben wird.

8. Fahrzeugparkvorrichtung nach einem der vorhergehenden Ansprüche,
dadurch gekennzeichnet,
daß bei der an den Enden der Stoßbalken (23, 23') je zwei Stützrollen (40) mit horizontalen und quer zur Bewegungsrichtung verlaufenden Drehachsen angeordnet sind, deren Durchmesser größer als die Gesamthöhe der Anordnung aus Stoßbalken (23, 23'), Antriebsgruppen (32) und Reibrädern (22) sowie kleiner als die freie Höhe zwischen den Quertraversen (18, 19, 20) und der Aufzugsplattform (12) bzw. dem Abstellboden (30) bzw. dem Boden (30') ist.

9. Fahrzeugparkvorrichtung nach einem der vorhergehenden Ansprüche,
dadurch gekennzeichnet,
daß die Aufzugsplattform (12) zweiteilig ausgebildet ist, derart, daß ein obenliegendes Transportplateau (41) für Fahrzeuge tragende Fahrzeugtragpaletten (13) und darunter oder seitlich ein Hilfsplateau (42) für unbeladene Fahrzeugtragpaletten (13) vorgesehen ist, wobei jedes Plateau (41, 42) mit einer eigenen, unabhängigen Antriebsvorrichtung nach einem der vorangehenden Ansprüche für die Umladung von Fahrzeugtragpaletten (13) ausgerüstet ist.

10. Fahrzeugparkvorrichtung nach einem der vorhergehenden Ansprüche,
dadurch gekennzeichnet,
daß beidseitig des Platzes, wo die Paletten (13) beim Beladen stehen, für die Begrenzung der seitlichen Lage der Räder (21, 24) der breit- und mittelspurigen Fahrzeuge seitlich verstellbare Führungsbalken (43) angeordnet sind, welche vorzugsweise gelenkig über mindestens zwei Zapfen (44) an horizontalen und eine Schräglage zur Richtung der einfahrenden Fahrzeuge aufweisenden Auslegern (45) von mindestens zwei vertikalen, ortsfest gelagerten Achsen (46) pro Seite verbunden sind, welche insbesondere bei geschlossener Türe (47) des Aufzugsschachtes durch eingerastete Klinkenvorrichtungen (48) die Führungsbalken (43) in der inneren Lage blockieren und beim Öffnen der Türe (47') durch einen mit einem Türanschlag (72) zusammenwirkenden Schlepphebel (49) freigegeben werden, während nach der Palettenumladung und dem Schließen der Tür (47) leichte Rückzugsfedern (51) die Führungsbalken (43) wieder in die innere Position versetzen und durch die Klinkenvorrichtungen (48) wieder blockieren.

11. Fahrzeugparkvorrichtung nach einem der vorhergehenden Ansprüche,
dadurch gekennzeichnet,
daß beim Beladeraum (66) unterhalb des offenen Raumes zwischen dem Rädertragbalken (14) und den Quertraversen (18, 19, 20) einer Fahrzeugtragpalette (13), jedoch unter dem Niveau der Quertraversen (18, 19, 20) nahe den Innenschenkeln der Rädertragbalken (14) angeordnete, hebbare Führungsbalken (54) vorgesehen sind, die aus einer versenkten Position, wo sie das Verschieben der Fahrzeugtragpaletten nicht behindern, in eine Führungsposition anhebbar sind, wo sie die inneren Führungsflächen für die Räder (21') schmalspuriger Fahrzeuge bilden, wobei vorzugsweise die Führungen (54) an zwei in der Mitte an um Scharniere (53) schwenkbaren Bodenplatten (52) zur Abdeckung des freien Raumes angeordnet sind, welche insbesondere mittels eines Exzenters (55) und eines Knickgestänges (56, 57, 58) in eine obere Totpunktlage hebbar sind, wobei weiter vorzugsweise vor der im Beladeraum (66) befindlichen Fahrzeugtragpalette (13) innerhalb der Rädertragbalken Einweisrollen (59) unter einem vorzugsweise spitzen Winkel zueinander derart angeordnet sind, daß die Vorderräder (23') schmalspuriger Fahrzeuge auf die Rädeertragbalken (14) und inneren Flächen der Führungsbalken (54) geführt werden, und wobei vorteilhafterweise beim Öffnen der Türe (47) die Bodenplatten (52) durch Umkehr des Exzenterantriebes (55) unter das Niveau der Quertraversen (18, 19, 20) wieder abgesenkt werden können.

12. Fahrzeugparkvorrichtung nach einem der vorhergehenden Ansprüche,
dadurch gekennzeichnet,
daß am Beladeraum (66) in Fahrtrichtung vor einer dort befindlichen Fahrzeugtragpalette (13) für jeden Rädertragbalken (14) ein mit einer unterhalb der vorderen Rollanordnung angeordneten Achse (73) verbundener schwenkbarer Balken (76) mit am Kopfende angeordneter frei drehbarer Rolle (78) als erster Anschlag für das Abstoppen der Vorderräder (21, 21') einfahrender Fahrzeuge und mit einem zweiten Anschlag (85) für die Fahrzeugtragpalette (13) vorgesehen ist, wobei der Balken (76) vorzugsweise mittels eines Hebels (81) an einer zweiten, motorisch angetriebenen Welle (83) bei geschlossener Tür (47) aus einer Ruheposition unterhalb der Fahrzeugtragpalette (13) bis zu einem oberen Totpunkt anhebbar ist, womit durch die beiden Anschläge (78, 85) die Fahrzeugbewegung und die Fahrzeugpaletten stabilisiert werden.

13. Verfahren zum Betrieb einer Fahrzeugparkvorrichtung mit
- wenigstens einer Aufzugsplattform (12), die
- mit jeweils einer von mehreren in Reihen vorgesehenen Parkboxen (11) in Ausrichtung bringbar ist,
- einer auf der Aufzugsplattform (12) in Richtung auf die Parkboxen (11) zu und von ihnen weg verfahrbaren Fahrzeugtragpalette (13),
- einem in Fahrtrichtung der Fahrzeugtragpalette (13) motorisch hin- und herschiebbaren Stoßbalken (23, 23'), der
- an vorderen Ende motorisch antreibbare Reibräder (22) aufweist, die
- mit der Fahrzeugtragpalette (13) in Mitnahmeeingriff bringbar sind,
- derart, daß durch Antrieb der mit der Fahrzeugtragpalette (13) in Eingriff gebrachten Reibräder (22) in der einen oder anderen Drehrichtung die Fahrzeugtragpalette (13) von der Aufzugsplattform (12) in eine damit ausgerichtete Parkbox (11) oder umgekehrt verfahren werden kann,
insbesondere nach einem der vorangehenden Ansprüche,
dadurch gekennzeichnet,
daß sowohl im vorderen als auch im hinteren Bereich des Stoßbalkens (23, 23') angeordnete Reibräder (22) und der Stoßbalken (23, 23') so angetrieben werden, daß beide beim Vorschub der Fahrzeugtragpalette (13) gleichzeitig mitwirken.

14. Verfahren nach Anspruch 13,
dadurch gekennzeichnet,
daß zum Umladen einer in einer Parkbox (11) abgestellten Fahrzeugtragpalette (13) auf die Aufzugsplattform (12) zuerst die Stoßbalken (23, 23') bei gleichzeitigem Drehen der Reibräder (22) in einer die Fahrzeugtragpalette (13) zur Aufzugsplattform (12) fördernden Richtung um eine kurze Wegstrecke (96) von z.B. ca. 5 cm mit einer solchen Geschwindigkeit weiter ausgestoßen wird, daß die Fahrzeugtragpalette sich noch nicht bewegt, wonach bei weiterlaufenden Reibrädern (22) in der gleichen Richtung der Stoßbalken (23, 23') zurückgezogen und dabei die nun kraftschlüssig angekoppelte Fahrzeugtragpalette (13) mit der Summe der Geschwindigkeit von zurückgezogenem Stoßbalken (23, 23') und des Umfanges der Reibräder (22) bis zur Mitte der Aufzugsplattform (12) verschoben wird.

15. Verfahren nach Anspruch 13 oder 14 zum Betrieb einer Fahrzeugparkvorrichtung nach Anspruch 10
dadurch gekennzeichnet,
daß beim Umladen einer beladenen Fahrzeugtragpalette (13) auf die Aufzugsplattform (12) zunächst die beladene Fahrzeugtragpalette (13) nach entsprechender Ausrichtung der Aufszugsplattform (12) auf dieselbe mittels der Verschiebevorrichtung in das Transportplateau (41) gezogen wird, worauf in einem weiterem Schritt nach Wiederausrichtung des darunter bzw. danebenliegen- den Hilfsplateaus (42) auf den ursprünglichen Abstell- platz der beladenen Fahrzeugtragpalette wie aus dem vorangehenden Umladevorgang noch auf dem Hilfsplateau (42) gespeicherte Leerpalette (13) in den frei gewordenen Boxenplatz umgeladen wird, während im umgekehrten Fall des Umladens einer beladenen Fahrzeugtragpalette (13) von der Aufzugsplattform (12) in die Parkbox (11) zuerst die auf diesen befindliche leere Fahrzeugtragpalette (13) auf das untere bzw. seitlich angeordnete Hilfsplateau (42) der Aufzugsplattform (12) geschoben und nach entsprechender Ausrichtung der Aufzugsplattform (12) die beladene Fahrzeugtragpalette (13) in den freigemachten Platz der Parkbox (11) in analoger Weise umgeladen wird.

## Claims

1. Vehicle parking apparatus comprising
- at least one lift platform (12), which
- can be respectively brought into alignment with one of a plurality of parking boxes (11) provided in rows,
- at least one vehicle carrying pallet (13) movable on the lift platform (12) in the direction towards the parking boxes (11) and away from them,
- which is formed by two box-like wheel supporting beams (14) which extend in the direction of travel and which have a length corresponding to the wheel base of the vehicle types to be accommodated and also a lateral spacing corresponding to the track widths of the vehicles to be accommodated,
- with the wheel supporting beams (14) being in the form of an inverse U with outwardly directed angled portions (15) at the lower longitudinal edges and having box-section floors preferably consisting of a plurality of plates (16) which connect the lower longitudinal edges as well as longitudinal roller arrangements (17) at the front and rear ends and, at the front and at the rear, in each case at least one, and at the front preferably two cross-beams (18, 19) which connect the wheel supporting beams (14) together,
- which are secured on the wheel supporting beams (14) at the top, and of which the front cross beam (18) or the front cross-beams (18, 19) is / are formed as an abutment for the front wheels (21, 21') of the vehicle, and the rear cross-beam (20) is formed as an abutment for the rear wheels (24) of the vehicle type having the longest wheel base, and
- which carries motor drivable friction wheels (22) and at least one pallet drive means having a shifting beam (23) carrying the friction wheels at least in the front region,
- by means of which, when the parking box or the loading or unloading space (66, 67) on the one side, and the lift platform (12), on the other side, are aligned with one another, vehicle carrying pallets (13) standing on the lift platform can be displaced into the parking box (11) or into the unloading space (67) and vehicle carrying pallets (13) which are present in the parking box (11) or in the loading space (66) can be displaced onto the lift platform (12),
characterized in that
- friction wheels (22) are also arranged in the rear region of the shifting beam (23, 23'), and
- wherein the apparatus is so designed that on advance of the vehicle carrying pallet (13) both the friction wheel drive (32) and also the shifting beam drive (38) cooperate simultaneously.

2. Vehicle parking apparatus in accordance with claim 1, characterized in that the means for rolling arrangements consist in each case of two wheels or rollers (17) arranged on an axle (28) extending between the flanks of each wheel supporting beam (14), with the wheels or rollers being respectively arranged close to one of the flanks and at the ends of the wheel supporting beams (14).

3. Vehicle parking apparatus in accordance with claim 1 or 2, characterized in that in the pallet loading and unloading spaces (66, 67) at least two freely movable support rollers (29) are arranged alongside one another in fixed location and preferably in a plural arrangement behind one another beneath the wheel supporting beams (14) on the floor (30') and at a clear spacing from the roller arrangements (17), with their lower side preferably in supporting arrangement with the wheel supporting beams (14), in the region of the lower angled portions (15).

4. Vehicle parking apparatus in accordance with one of the preceding claims, characterized in that the friction wheels (22) preferably act from the inside directly on the flanks of the wheel supporting beams (14) and are arranged pairwise at at least one end of the shifting beam (23, 23') which is arranged at the central axis, which can be shifted outwardly by a motorised drive, and which is longitudinally guided on the lift platform (12), with the shifting beam (23, 23') being displaceable to and fro within the free space between the wheel supporting beams (14), the cross-beams (18, 19, 20) and the respective one of the lift platform (12), the floor (30) of the parking box (11) and the floor (30') of the loading and unloading spaces (66, 67) until engagement of the friction wheels (22) takes place.

5. Vehicle parking apparatus in accordance with one of the preceding claims 1 to 3, characterized in that the friction wheels (22) act at the side surfaces of a central auxiliary rail (21) secured to the cross-beams (18, 19, 20), which only projects a little beyond the ends of the vehicle carrying pallets (13), and are arranged pairwise at at least one end of the shifting beam (23') which is arranged along the central axis, which can be shifted outwardly by a motorised drive and which is longitudinally guided on the lift platform (12), with the shifting beam (23') being displaceable to and fro within the free space between the wheel supporting beams (14), the cross beams (18, 19, 20) and the respective one of the lift platform (12) or the floor (30) of the parking box (11) and the floor (30) of the loading and unloading spaces (66, 67) until engagement of the friction wheels (22) takes place.

6. Apparatus in accordance with one of the preceding claims, characterized in that the motor transmission drive groups (32) which drive the friction wheels (22) are arranged in the direction of pallet movement (B) on moving away from the lift platform (12) on the respective shifting beam (23, 23') at a clear spacing from the point of contact (33) between the friction wheels (22) and the wheel supporting beams (14) or auxiliary rail (31), are preferably pivotally arranged in a horizontal plane and are resiliently pressed against the associated rive surface on the wheel supporting beam (14) or on the auxiliary rail (31), and wherein the straight connection line between the hinge (35) and the point of contact (33) includes an angle (α) with the direction of movement (β) which is expediently from 15 to 45°, preferably 20 to 40° and in particular about 30°.

7. Vehicle parking apparatus in accordance with one of the preceding claims, characterized in that the central shifting beam (23, 23') consists of a horizontally disposed, downwardly or upwardly open C-section with sigma-shaped side flanks, wherein support guidance rolls (36) arranged on the lift platform (12) and having a vertical axis of rotation act on the inner or outer side flanks of the central shifting beam, and wherein the drive of the shifting beam (23, 23') preferably takes place by means of a flexible draw member, in particular a toothed belt (38), the ends of which are secured, in particular centrally, on the shifting beam (23, 23'), which is deflected over deflection rollers (37) at opposite sides of the lift platform (12) in the direction of movement by driving one of the deflecting rollers (37).

8. Vehicle parking apparatus in accordance with one of the preceding claims, characterized in that two support rollers (40) are in each case arranged at the ends of the shifting beam (23, 23') with horizontal axes of rotation which extend transverse to the direction of movement, with the diameter of the support rollers being larger than the total height of the arrangement comprising the shifting beam (23, 23'), drive groups (32) and friction wheels (22) and also smaller than the free height between the cross-beams (18, 19, 20) and the lift platform (12) or the parking floor (30) or the floor (30').

9. Vehicle parking apparatus in accordance with one of the preceding claims, characterized in that the lift platform (12) is of two-part construction in such a way that an upwardly disposed transport plateau (41) for vehicle carrying pallets (13) supporting vehicles is provided and beneath this or at the side thereof an auxiliary plateau (42) for unloaded vehicle carrying pallets (13), with each plateau (41, 42) being equipped with its own independent drive means in accordance with one of the preceding claims for the transfer loading of vehicle carrying pallets (13).

10. Vehicle parking apparatus in accordance with one of the preceding claims, characterized in that laterally displaceable guide beams (43) are arranged on both sides of the space where the pallets (13) stand during loading in order to restrict the transverse position of the wheels (21, 24) of broad and medium track vehicles, with the guide beams (43) preferably being hingedly connected, via at least two spigots (44) to horizontal outriggers (45), which have an oblique position relative to the direction of incoming vehicles, of at least two vertical spatially fixedly journalled axes (46) per side, wherein the outriggers, in particular when the door (47) of the lift shaft is closed, block the guide beams (43) in the inner position through latch devices (48) and free them on opening of the door (47') through a towed lever (49) cooperating with a door abutment (72), whereas, after the transfer of the pallet and closing of the door (47) light return springs (51) displace the guide beams (43) into the inner position again and block them again through the latch devices (48).

11. Vehicle parking apparatus in accordance with one of the preceding claims, characterized in that liftable guide beams (54) are provided in the loading space (66) beneath the open space between the wheel supporting beams (14) and the cross-beams (18, 19, 20) of a vehicle carrying pallet (13), but beneath the level of the cross-beams (18, 19, 20) close to the inner flanks of the wheel supporting beams (14) and are liftable from a sunk position where they do not hinder the displacement of the vehicle support pallet into a guide position where they form the inner guide surfaces for the wheels (21') of narrow track vehicles, wherein the guides (54) are preferably arranged on two floor plates (52) for covering over the free space which are pivotable in the middle about hinges (53), with the pivotable floor plates being in particular liftable by means of an eccentric device (55) and a hinged linkage (56, 57, 58) into an upper dead point position, wherein, furthermore, in-feed rollers (59) are preferably arranged in front of the vehicle carrying pallet (13) located in the loading space (16) inside of the wheel supporting beams at a preferably acute angle to one another in such a way that the front wheels (23') of narrow track vehicles can be guided onto the wheel supporting beams (14) and onto inner surfaces of the guide beams (54), and wherein the floor plates (52) can be lowered again below the level of the cross-beams (18, 19, 20) by reversal of the eccentric drive (55), advantageously on opening of the doors (47).

12. Vehicle parking apparatus in accordance with one of the preceding claims, characterized in that for each wheel carrying beam (14), a pivotable beam (76) connected to an axle (73) arranged beneath the front roller arrangement, and having a freely rotatable roller (78) arranged at its head end as a first abutment for the stopping of the front wheels (21, 21') of incoming vehicles, is provided at the loading space (66) in the direction of travel in front of a vehicle carrying pallet (13) located there, and wherein each pivotable beam is provided with a second abutment (85) for the vehicle carrying pallet (13), with each beam (76) being preferably liftable when the door (47) is closed by means of a lever (81) on a second motor driven shaft (83) from a rest position beneath the vehicle carrying pallet (13) up to an upper dead point, whereby the vehicle movement and the vehicle pallets are stabilised by the two abutments (78, 85).

13. Method for operating a vehicle parking apparatus comprising in particular
- at least one lift platform (12), which
- can be respectively brought into alignment with one of a plurality of parking boxes (11) provided in rows,
- a vehicle carrying pallet (13) movable on the lift platform (12) in the direction towards the parking boxes (11) and away from them,
- a shifting beam (23,23') which is movable by motor to and fro in the direction of travel of the vehicle carrying pallet (13) , the shifting beam having
- motor-drivable friction wheels at the front end, which
- can be brought into driving engagement with the vehicle carrying pallet
- such that by driving of the friction wheels (22) brought into engagement with the vehicle carrying pallet (13) in the one or other direction of rotation the vehicle carrying pallet (13) can be moved from the lift platform (12) into a parking box (11) aligned therewith or vice-versa,
in particular in accordance with one of the preceding claims
characterized in that,
friction wheels (22) arranged both in the front region of the shifting beam (23, 23') and also in the rear region of the shifting beam (23, 23') are so driven that both simultaneously participate in the advance of the vehicle carrying pallet (13).

14. Method in accordance with claim 13, characterized in that for the transfer of a vehicle carrying pallet (13) parked in a parking box (11) onto the lift platform (12) the shifting beams (23, 23') are first shifted outwardly, with simultaneous rotation of the friction wheels (22) in a direction conveying the vehicle carrying pallet (13) to the lift platform (12) by a short path (96) of for example ca. 5 cm, with a speed such that the vehicle carrying pallet does not yet move, whereafter, with the friction wheels (22) continuing to run in the same direction, the shifting beams (23, 23') are retracted and thereby displace the vehicle carrying pallet (13) which is now coupled on in force-locked manner with the sum of the speed of the retracted shifting beam (23, 23') and the periphery of the friction wheels (22) up to the middle of the lift platform (12).

15. Method for the operation of a vehicle parking apparatus in accordance with claim 13 or 14 for the operation of a vehicle parking apparatus in accordance with claim 10, characterized in that when transferring the load of a loaded vehicle carrying pallet (13) onto the lift platform (12), the loaded vehicle carrying pallet (13) is first drawn, after corresponding alignment of the lift platform (12) with the same, by means of the displacement apparatus into the parking space (41) of the transport platfeau (41), whereupon in a further step, after the re-alignment of the auxiliary plateau (42) lying beneath it or alongside it with the original parking space of the loaded vehicle carrying pallet from the previous transfer procedure, the empty pallet (13) which is still stored on the auxiliary plateau (42) is transferred into the space which has become free, whereas, in the reverse case of transferring a loaded vehicle carrying pallet (13) from the lift platform (12) into the parking box (11), the empty vehicle carrying pallet (13), which is located in the parking box, is first displaced onto the lower or laterally arranged auxiliary plateau (42) of the lift platform (12) and, after corresponding alignment of the lift platform (12), the loaded vehicle carrying pallet (13) is transferred into the freed space of the parking box (11) in analogous manner.

## Revendications

1. Installation de parcage pour véhicules, comportant
- au moins une plate-forme d'ascenseur (12)
- qui est susceptible d'être amenée en alignement avec un parmi plusieurs boxes de parcage (11) prévus en rangées,
- au moins une palette porte-véhicule (13) mobile sur la plate-forme d'ascenseur (12) en direction des boxes de parcage (11) et en éloignement de ceux-ci,
- qui est formée par deux poutres porte-roues (14) en forme de caisson qui s'étendent en direction de conduite et qui présentent une longueur correspondante à l'empattement des types de véhicule à recevoir ainsi qu'une distance latérale correspondante aux écartements des roues des véhicules à recevoir,
- qui présentent la forme d'un U inversé comportant des coudages (15) dirigés vers l'extérieur sur les bords longitudinaux inférieurs et un fond de profilé reliant ceux-ci et constitué de préférence par plusieurs plaques (16), ainsi que des agencements de roulement longitudinaux (17) à l'extrémité avant et à l'extrémité arrière, et comportant à l'avant et à l'arrière respectivement au moins une, de préférence à l'avant deux traverses (18, 19) reliant les poutres porte-roues (14),
- lesquelles traverses sont fixées en haut sur les poutres porte-roues (14), la traverse avant (18) ou les traverses avant (18, 19) servant de butée pour les roues avant du véhicule (21, 21') et la traverse arrière (20) servant de butée pour les roues arrières du véhicule (24) du type de véhicule présentant l'empattement le plus long, et
- portent des galets de friction (22) à entraînement motorisé et au moins un moyen d'entraînement de plaque comportant un poussoir portant ceux-ci au moins dans la zone avant,
- au moyen desquels galets, lors d'un alignement du box de parcage (11) ou des chambres de chargement et de déchargement (66, 67) d'une part et de la plate-forme d'ascenseur (12) d'autre part, les palettes porte-véhicule (13) situées sur cette dernière sont susceptibles d'être déplacées jusque dans le box de parcage (11) ou jusque dans la chambre de déchargement (67), ou bien les palettes porte-véhicule (13) disposées dans le box de parcage (11) ou dans la chambre de chargement (66) sont susceptibles d'être déplacées jusque sur la plate-forme d'ascenseur (12),
caractérisée en ce que
- des galets de friction (22) sont agencés également dans la zone arrière du poussoir (23, 23'), et
- l'installation est aménagée de telle sorte que lors d'une avance de la palette porte-véhicule (13) tant l'entraînement à galet de friction (32) que l'entraînement à poussoir (38) coopèrent simultanément.

2. Installation de parcage de véhicule selon la revendication 1, caractérisée en ce que les agencements de roulement sont constitués chacun par deux galets ou rouleaux (17) qui sont agencés sur un axe (28) s'étendant entre les joues de chaque poutre porte-roues (14) et qui sont disposés chacun à proximité de l'une des joues et aux extrémités des poutres porte-roues (14).

3. Installation de parcage de véhicule selon l'une ou l'autre des revendications 1 et 2, caractérisée en ce qu'il est prévu dans les chambres de chargement et de déchargement de palettes (66, 67) au moins deux rouleaux d'appui (29) situés l'un à côté de l'autre, de préférence plusieurs rouleaux d'appui stationnaires et en rotation libre agencés les uns derrière les autres au-dessous des poutres porte-roues (14) au sol (30'), lesquels sont en engagement de soutien à une distance nette des agencements de roulement (17) par leur face inférieure de préférence dans la zone des coudages inférieurs (15) des poutres porte-roues (14).

4. Installation de parcage de véhicule selon l'une quelconque des revendications précédentes, caractérisée en ce que les galets de friction (22) attaquent de préférence depuis l'intérieur directement les joues des poutres porte-roues (14) et sont agencés par paire à l'une au moins des extrémités du poussoir (23) central susceptible d'être déployé par entraînement motorisé et guidé longitudinalement sur la plate-forme d'ascenseur (12), qui est mobile en va-et-vient à l'intérieur de l'espace libre entre les poutres porte-roues (14), les traverses (18, 19, 20), et la plate-forme d'ascenseur (12) ou le sol de stationnement (30) du box de parcage (11) ou encore le sol (30') des chambres de chargement et de déchargement (66, 67) jusqu'à l'engagement des galets de friction (22).

5. Installation de parcage de véhicule selon l'une quelconque des revendications 1 à 3, caractérisée en ce que les galets de friction (22) attaquent les surfaces latérales d'un rail auxiliaire (31) central fixé sur les traverses (18, 19, 20) et dépassant seulement de peu au-delà des extrémités de la palette porte-véhicule (13), et sont agencés par paire à l'une au moins des extrémités du poussoir (23') central susceptible d'être déployé par entraînement motorisé et guidé longitudinalement sur la plate-forme d'ascenseur (12), qui est mobile en va-et-vient à l'intérieur de l'espace libre entre les poutres porte-roues (14), les traverses (18, 19, 20) et la plate-forme d'ascenseur (12) ou le sol de stationnement (30) du box de parcage (11) ou le sol (30') des chambres de chargement et de déchargement (66, 67) jusqu'à l'engagement des galets de friction (22).

6. Installation de parcage de véhicule selon l'une quelconque des revendications précédentes, caractérisée en ce que les groupes d'entraînement à moteur et transmission (32) qui entraînent les galets de friction (22) sont agencés dans la direction de mouvement de la palette (B) lors de l'éloignement depuis la plate-forme d'ascenseur (12) sur le poussoir respectif (23, 23') à une distance nette de l'emplacement de contact (33) entre les galets de friction (22) et les poutres porte-roues (14) ou le rail auxiliaire (31), de préférence de manière à pivoter dans un plan horizontal, et sont pressés élastiquement sur la surface d'entraînement associée sur la poutre porte-roues (14) ou le rail auxiliaire (31), la droite de liaison entre l'articulation (35) et l'emplacement de contact (33) avec la direction de mouvement (B) présentant judicieusement un angle α de 15 à 45°, de préférence de 20 à 40°, en particulier d'environ 30°.

7. Installation de parcage de véhicule selon l'une quelconque des revendications précédentes, caractérisée en ce que le poussoir central (23, 23') est constitué par un profilé en C ouvert vers le bas ou vers le haut et comportant des flancs latéraux en forme de sigma, dont les bords latéraux intérieurs ou extérieurs sont attaqués par des galets porteurs de guidage (36) agencés sur la plate-forme d'ascenseur (12) et comportant un axe de rotation vertical, l'entraînement du poussoir (23, 23') s'effectuant de préférence au moyen d'un organe de traction flexible, en particulier d'une courroie dentée (38), renvoyé via des galets de renvoi (37) sur des côtés de la plate-forme d'ascenseur (12) opposés en direction de mouvement, dont les extrémités sont fixées en particulier au milieu sur le poussoir (23, 23'), en entraînant l'un des galets de renvoi (37).

8. Installation de parcage de véhicule selon l'une quelconque des revendications précédentes, caractérisée en ce qu'il est prévu, aux extrémités des poussoirs (23, 23'), deux galets de soutien respectifs (40) comportant des axes de rotation s'étendant horizontalement et transversalement à la direction de mouvement, dont le diamètre est supérieur à la hauteur totale de l'agencement constitué par les poussoirs (23, 23'), par les groupes d'entraînement (32) et par les galets de friction (22), et inférieur à la hauteur libre entre les traverses (18, 19, 20) et la plate-forme d'ascenseur (12) ou le sol de déposition (30) ou le fond (30').

9. Installation de parcage de véhicule selon l'une quelconque des revendications précédentes, caractérisée en ce que la plate-forme d'ascenseur (12) est réalisée en deux pièces, de telle sorte qu'il est prévu un plateau de transport supérieur (41) pour des palettes porte-véhicule (13) portant des véhicules et, au-dessous ou latéralement à côté, un plateau auxiliaire (42) pour des palettes porte-véhicule (13) non chargées, chaque plateau (41, 42) étant équipé d'un dispositif d'entraînement propre indépendant selon l'une quelconque des revendications précédentes pour le transbordement de palettes porte-véhicule (13).

10. Installation de parcage de véhicule selon l'une quelconque des revendications précédentes, caractérisée en ce qu'il est prévu des deux côtés de l'emplacement où se trouvent les palettes (13) lors du chargement, pour limiter la position latérale des roues (21, 24) des véhicules à écartement large et moyen des roues, des poutres de guidage (43) latéralement réglables qui sont reliées de préférence avec articulation via au moins deux tenons (44) sur des bras horizontaux (45) présentant une position oblique par rapport à la direction des véhicules rentrants et appartenant à au moins deux axes verticaux et stationnaires (46) pour chaque côté, qui bloquent, en particulier lorsque la porte (47) de la cage d'ascenseur est fermée, les poutres de guidage (43) dans la position intérieure par des dispositifs à loquet enclenchés (48) et qui sont libérés par un levier traîné (49) coopérant avec une butée de porte (72) lors de l'ouverture de la porte (47'), tandis qu'après le transbordement de la palette et la fermeture de la porte (47), des ressorts de rappel légers (51) remettent les poutres de guidage (43) dans la position intérieure et les bloquent de nouveau par les dispositifs à loquet (48).

11. Installation de parcage de véhicule selon l'une quelconque des revendications précédentes, caractérisée en ce qu'il est prévu, dans la chambre de chargement (66) au-dessous de l'espace ouvert entre les poutres porte-roues (14) et les traverses (18, 19, 20) d'une palette porte-véhicule (13), mais au-dessous du niveau des traverses (18, 19, 20), des poutres de guidage (54) agencées à proximité des joues intérieures des poutres porte-roues (14) et susceptibles d'être soulevées depuis une position abaissée dans laquelle elles n'entravent pas le déplacement des palettes porte-véhicule, jusque dans une position de guidage dans laquelle elles forment les surfaces de guidage intérieures pour les roues (21') de véhicules à faible écartement des roues, les guidages (54) étant agencés de préférence sur deux plaques de sol (52) en pivotement au milieu autour de charnières (53) et destinées à recouvrir l'espace libre, qui sont susceptibles d'être soulevées en particulier au moyen d'un excentrique (55) et d'une tringlerie à genouillère (56, 57, 58) jusque dans une position de point mort supérieure, et en ce qu'il est prévu de préférence en avant de la palette porte-véhicule (13) située dans la chambre de chargement (66), à l'intérieur des poutres porte-roues, des rouleaux d'introduction (59) qui sont agencés sous un angle de préférence aigu l'un par rapport à l'autre, de telle sorte que les roues avant (23') de véhicules à faible écartement de roues sont guidées sur les poutres porte-roues (14) et sur des surfaces intérieures des poutres de guidage (54), et en ce que les plaques de sol (52) peuvent de nouveau être abaissées, avantageusement lors de l'ouverture de la porte (47), jusqu'au-dessous du niveau des traverses (18, 19, 20) par inversion de l'entraînement à excentrique (55).

12. Installation de parcage de véhicule selon l'une quelconque des revendications précédentes, caractérisée en ce qu'il est prévu pour chaque poutre porte-roues (14), au niveau de la chambre de chargement (66) en direction de conduite d'une palette porte-véhicule (13) qui se trouve dans celle-ci, une poutre en pivotement (76) qui est reliée à un axe (73) agencé au-dessous de l'agencement de roulement avant et qui comporte un galet (78) en rotation libre à l'extrémité de tête en tant que première butée pour arrêter les roues avant (21, 21') de véhicules rentrants et une seconde butée (85) pour la palette porte-véhicule (13), la poutre (76) étant susceptible d'être soulevée, de préférence au moyen d'un levier (81) sur un second arbre (83) à entraînement motorisé, la porte (47) étant fermée, depuis une position de repos au-dessous de la palette porte-véhicule (13) jusqu'à un point mort supérieur, grâce à quoi le déplacement du véhicule et les palettes porte-véhicule sont stabilisées par les deux butées (78, 85).

13. Procédé pour le fonctionnement d'une installation de parcage de véhicule comportant
- au moins une plate-forme d'ascenseur (12)
- qui est susceptible d'être amenée en alignement avec un box parmi plusieurs boxes de parcage (11) prévus en rangées,
- une palette porte-véhicule (13) mobile sur la plate-forme d'ascenseur (12) en direction des boxes de parcage (11) et en éloignement de ceux-ci,
- un poussoir (23, 23') mobile en va-et-vient par entraînement motorisé en direction de conduite de la plaque porte-véhicule (13), qui
- comporte des galets de friction (22) à entraînement motorisé à l'extrémité avant, qui
- sont susceptibles d'être amenés en engagement d'entraînement avec la palette porte-véhicule (13),
- de telle sorte que grâce à l'entraînement des galets de friction (22) amenés en engagement avec la palette porte-véhicule (13) dans l'une ou dans l'autre direction de rotation, la palette porte-véhicule (13) peut être déplacée depuis la plate-forme d'ascenseur (12) jusque dans un box de parcage (11) aligné avec celle-ci, ou bien inversement,
en particulier selon l'une quelconque des revendications précédentes, caractérisé en ce que les galets de friction (22) agencés aussi bien dans la zone avant que dans la zone arrière du poussoir (23, 23') et le poussoir (23, 23') sont entraînés de telle sorte que les deux coopèrent simultanément lors de l'avance de la palette porte-véhicule (13).

14. Procédé selon la revendication 13, caractérisé en ce que pour le transbordement d'une palette porte-véhicule (13) déposée dans un box de parcage (11) jusque sur la plate-forme d'ascenseur (12), ce sont tout d'abord les poussoirs (23, 23') qui sont déployés davantage, avec rotation simultanée des galets de friction (22), dans une direction transportant la palette porte-véhicule (13) vers la plate-forme d'ascenseur (12) d'un petit trajet (96) de par exemple 5 cm à une vitesse telle que la palette porte-véhicule ne se déplace pas encore, suite à quoi, les galets de friction (22) continuant à tourner dans la même direction, le poussoir (23, 23') est rétracté et la palette porte-véhicule (13) accouplée maintenant par coopération de force est déplacée avec la somme de la vitesse du poussoir (23, 23') rétracté et celle de la périphérie des galets de friction (22) jusqu'au milieu de la plate-forme d'ascenseur (12).

15. Procédé selon l'une ou l'autre des revendications 13 et 14 pour le fonctionnement d'une installation de parcage de véhicule selon la revendication 10, caractérisé en ce que lors du transbordement d'une palette porte-véhicule chargée (13) jusque sur la plate-forme d'ascenseur (12), c'est tout d'abord la palette porte-véhicule chargée (13) qui est rétractée, après alignement correspondant de la plate-forme d'ascenseur (12) avec celle-ci, au moyen du dispositif de déplacement jusque dans le plateau de transport (41), suite à quoi la palette vide (13) de l'opération de transbordement précédente encore stockée sur le plateau auxiliaire (42) est transbordée, dans une étape suivante après nouvel alignement du plateau auxiliaire (42) situé au-dessous ou à côté avec l'emplacement de déposition initial de la palette porte-véhicule chargée, jusque dans l'emplacement de box devenu libre, tandis que dans le cas inverse du transbordement d'une palette porte-véhicule chargée (13) depuis la plate-forme d'ascenseur (12) jusque dans le box de parcage (11), c'est tout d'abord la palette porte-véhicule (13) vide située sur celle-ci qui est poussée sur le plateau auxiliaire (42) inférieur ou latéral de la plate-forme d'ascenseur (12), et après alignement correspondant de la plate-forme d'ascenseur (12), la palette porte-véhicule chargée (13) est transbordée de manière analogue jusque dans l'emplacement devenu libre du box de parcage (11).
